# FASCICULE DE BREVET EUROPEEN

(11) **EP 1 074 401 B1**
(45) Date de publication et mention de la délivrance du brevet: **09.02.2005**
(21) Numéro de dépôt: 00402142.4
(22) Date de dépôt: 26.07.2000
(51) Int. Cl.: B42F 9/00

(54) **Support de présentation d'un document constitué d'une ou d'une pluralité de feuilles**
Präsentationsmappe für ein aus einen oder mehreren Blättern bestehenden Dokument
Presentation folder for a document consisting of one or several sheets

(30) Priorité: 28.07.1999 FR 9909812
(43) Date de publication de la demande: 07.02.2001
(73) Titulaire: Avery Dennison France, 93420 Villepinte (FR)
(72) Inventeur: Lasnier, Olivier, 10000 Troyes (FR)
(74) Mandataire: Keib, Gérard

(56) Documents cités:
- FR-A- 2 448 443

## Description

L'invention a trait aux fournitures de bureau.

Elle concerne un support de présentation d'un document constitué d'une ou d'une pluralité de feuilles, ce support comprenant un dos destiné à recevoir le dit document, ainsi qu'une pince associée à demeure au dos.

On connaît de nombreuses techniques visant à assembler des feuilles de façon temporaire sans les perforer. Citons parmi elles les trombones.

Ces techniques, rustiques, présentent de nombreux inconvénients. Les trombones, d'une grande élasticité, perdent rapidement leur forme, le plus souvent après quelques utilisations, perdant ainsi leur capacité de serrage.

Les fabricants ont eu recours à des mécanismes plus sophistiqués visant à assurer le maintien d'une ou de plusieurs feuilles sur un support, en vue de leur présentation et éventuellement leur utilisation, comprenant une pince associée à un support.

On connaît notamment des mécanismes à ressort, fixés dans la partie supérieure d'un support rigide ou semi-rigide et permettant d'assurer le maintien d'une pluralité de feuilles.

Les ressorts des mécanismes à ressort sont complexes à réaliser, encombrants, sujets à la rouille et à la perte de leur force élastique, ce qui nuit au maintien ferme des feuilles.

On connaît aussi des mécanismes à pince métallique coulissante, formant cavalier, et disposée à mi-hauteur de la reliure d'une chemise à rabat.

Ces mécanismes ne permettent pas d'assurer un maintien ferme, voire très ferme, des feuilles, s'avèrent de manipulation peu aisée et peu pratique, et d'encombrement important. En outre, il arrive souvent que la pince se bloque dans l'encoche prévue pour permettre son coulissement.

On connaît du document FR-A-2 448 443 un dispositif de reliure d'une liasse de feuilles muni d'un profilé en forme de pince de longueur sensiblement égale à une dimension de la liasse, articulé par l'une de ses extrémités de manière que la liasse se trouve pincée par le profilé.

Les mécanismes connus à ressort ou à pince, localisés dans une partie médiane d'un bord latéral ou haut des feuilles, ou s'étendant sur tout le bord des feuilles tel que le propose le document FR-A-2 448 443, encombrent sur les feuilles une surface importante, dans laquelle il s'avère alors impossible de lire ou d'écrire une quelconque information.

Le dispositif selon le document FR-A-2 448 443 ne permet pas d'accéder de manière aisée aux feuilles.

La pince s'étendant sur toute la longueur des feuilles et enserrant également un plat rectangulaire replié sur lui même, il se révèle difficile de maintenir ouverte la liasse sans plier à force - c'est-à-dire d'endommager - les feuilles le long du profilé.

L'invention vise à pallier ces inconvénients en proposant un support de présentation pour un document constitué d'une feuille ou d'une pluralité de feuilles, apte à combiner un maintien ferme des feuilles, tout en étant de manipulation aisée et pratique, d'encombrement réduit et d'esthétique attrayante.

A cet effet, un premier objet de l'invention est un support de présentation d'un document constitué d'une ou d'une pluralité de feuilles, ce support comprenant :
- un dos destiné à recevoir le dit document ; et
- une pince associée à demeure au dit dos au voisinage d'un bord de celui-ci, la pince étant montée pivotante autour d'un axe de rotation, et glissante par rapport au dos, entre une position dite inactive dans laquelle elle est écartée du dos, et une position active dans laquelle elle le recouvre au moins partiellement pour enserrer le document et le maintenir sur le dos,
la dite pince étant localisée à proximité d'un coin du dos pour enserrer le document par un coin de celui-ci et permettre la manipulation du document par pivotement des feuilles autour du coin enserré du document.

La pince comprend une surface d'appui apte à exercer sur le document un effort de serrage, cette surface d'appui présentant un bord incliné par rapport au bord du dos du support lorsque la pince est en position active.

Cette pince est par exemple formée d'un profilé de section en forme générale de U, réalisé dans un matériau métallique ou plastique, et comprenant une mâchoire inférieure et une mâchoire supérieure, reliées par une âme sensiblement parallèle au bord du dos en position active, la mâchoire supérieure présentant en regard de la mâchoire inférieure une lèvre formant la dite surface d'appui, cette lèvre étant inclinée par rapport à l'âme.

Selon un mode de réalisation, la mâchoire supérieure présente une partie recourbée vers l'intérieur. de la pince, et formant la dite lèvre, celle-ci pouvant former avec l'âme un angle compris entre 30 degrés et 60 degrés, notamment 45 degrés.

En outre, une languette formant rabat peut être prévue, reliée au dos par le bord de celui-ci et pouvant pivoter par rapport au dos autour du bord, la dite languette étant apte coopérer avec un coin du document pour être interposée entre la pince et le dit document lorsque la pince est en position active.

La pince forme levier par rapport à son axe de rotation, celui-ci étant excentré vers le bas par rapport à la pince, de sorte que le pivotement de la pince depuis sa position active vers sa position inactive est effectué dans le sens anti-horaire.

Un deuxième objet de l'invention est une chemise de présentation d'un document constitué d'une ou d'une pluralité de feuille, cette chemise comprenant un support de présentation tel que décrit ci-dessus, et une couverture.

La couverture peut être reliée au dos et séparée de lui par une pliure, la dite couverture étant mobile par rapport au dos et pouvant prendre une position dite rabattue dans laquelle elle forme avec le dos un angle sensiblement nul pour recouvrir sensiblement le document, et une position dite ouverte dans laquelle elle forme avec le dos un angle sensiblement plat pour libérer l'accès au document.

Selon un mode de réalisation, la couverture comprend une encoche située dans un coin de la couverture au voisinage de la pliure, en regard de la pince, cette encoche étant de forme sensiblement complémentaire de la pince, de sorte à permettre l'ouverture de la couverture quelle que soit la position de la pince.

Une languette formant rabat peut être prévue, reliée au dos par le bord de celui-ci, la dite languette étant apte coopérer avec un coin du document pour être interposée entre la pince et le dit document lorsque la pince est en position active, la dite languette étant de forme sensiblement complémentaire de l'encoche pratiquée dans la couverture, cette languette étant obtenue par la découpe de cette encoche dans la couverture.

Un troisième objet de l'invention est un ensemble de présentation d'un document constitué d'une ou d'une pluralité de feuilles, cet ensemble comprenant le dit document, ainsi qu'un support de présentation tel que décrit plus haut ou une chemise de présentation telle que décrite ci-dessus.

D'autres objet et avantages de l'invention apparaîtront à la lumière de la description qui va suivre de modes de réalisation, faite en référence aux dessins annexés, dans lesquels :
- la figure 1 est une vue en plan de dessus d'une chemise de présentation comprenant un dos et une couverture rabattable, et une pince associée au dos et montée pivotante par rapport à lui, localisée dans un coin du dos pour maintenir un document composé d'une ou une pluralité de feuilles par un coin du document ; une découpe de forme sensiblement complémentaire de la pince est pratiquée dans la couverture en regard de la pince, de sorte que la pince n'interfère pas avec la couverture ;
- la figure 2 est une vue en plan de dessus de la chemise de la figure 1, selon un détail II de cette figure ; la pince est représentée d'une part en traits pleins dans une position active dans laquelle elle enserre le document pour le maintenir par un coin sur le dos de la chemise, et d'autre part en traits discontinus dans une position inactive dans laquelle elle est écartée du dos pour libérer le document ;
- la figure 3 est une vue en coupe d'élévation transversale partielle de la chemise de la figure 1 selon la ligne lll-lll de la figure 1, qui illustre la pince enserrant le document sur le dos de la chemise ;
- la figure 4 est une vue en plan de dessus d'une chemise de présentation conforme à l'invention, où la couverture, qui comprend un rabat et un feuillet transparent ou translucide associé au rabat, est représentée dans une position rabattue où elle recouvre le document ;
- la figure 5 est une vue en perspective de la pince représentée sur les figures précédentes ; sur cette figure la pince est représentée isolée ;
- la figure 6 est une vue en perspective d'un support de présentation comprenant un dos destiné à recevoir un document pour sa présentation, sur lequel est monté à pivotement une pince telle que celle de la figure 4, selon une variante de réalisation dans laquelle la pince présente une fente ; la pince est représentée dans une position inactive dans laquelle elle est écartée du dos ; le support de présentation comprend également une languette formant rabat, reliée au dos et située au droit de la pince ; et
- la figure 7 est une vue en perspective partielle de la chemise de présentation de la figure 1, la pince étant représentée dans une position active dans laquelle elle recouvre le dos du support et enserre un document par un coin de celui-ci, entre le dos et la languette formant rabat, la couverture étant rabattue sur le document.

Sur la figure 1 est représentée une chemise 1 de présentation d'un document 2 constitué d'une ou d'une pluralité de feuilles 3 de format quelconque, par exemple de format A4.

Cette chemise 1 comprend un dos 4 et une couverture 5 reliés par un bord commun 6 formant pliure de la chemise 1.

La chemise 1 forme support de présentation du document, le dos 4 étant de préférence de format sensiblement supérieur au document 2, de sorte que celui-ci soit à la fois supporté et protégé lorsqu'il est posé à plat sur le dos 4.

Une direction est dite longitudinale lorsqu'elle est sensiblement parallèle à la pliure 6 ; les termes « haut » et « bas » sont définis par rapport à cette direction.

Une direction est dite latérale ou transversale lorsqu'elle est sensiblement perpendiculaire à la pliure 6 en étant contenue dans le plan formé par le dos 4 posé à plat.

Une direction est dite d'élévation lorsqu'elle est perpendiculaire aux direction précédentes. Les termes « supérieur » et « inférieur » sont définis par rapport à cette direction.

Le document 2 est couché sur le dos 4 de sorte qu'un coin haut 7 du document 2 coïncide avec un coin haut 8 du dos 4 à proximité de la pliure 6 de la chemise 1.

La couverture 5, qui est par exemple du même format que le dos 4, est articulée autour de la pliure 6 et peut prendre une position rabattue dans laquelle elle forme avec le dos 4 un angle nul et recouvre sensiblement le document 2 (figure 4), ainsi qu'une position ouverte dans laquelle elle forme avec le dos 4 un angle sensiblement plat pour libérer l'accès au document 2 (figure 1).

La chemise 1 peut être réalisée dans un matériau synthétique, par exemple en polypropylène ou en PVC.

Selon un mode de réalisation illustré sur la figure 4, la couverture est formée d'un rabat 9 se présentant sous la forme d'une bande étroite de matériau étendue le long de la pliure 6, auquel est associé un feuillet 10 transparent ou translucide, de sorte à laisser apparaître le document en position rabattue.

Afin d'assurer le maintien du document 2 en place sur le dos 4, de manière temporaire, une pince 11 est associée à demeure au dos au voisinage du bord 6 formant pliure.

La pince 11 est montée glissante et pivotante sur le dos 4 autour d'un axe R de rotation sensiblement perpendiculaire au dos 4.

En pivotant, la pince 11 peut prendre une position dite inactive dans laquelle elle est écartée du dos 4, et une position active dans laquelle elle le recouvre au moins partiellement.

La pince 11 est localisée à proximité du ou dans le coin 8 du dos 4, du côté de la pliure 6, pour enserrer le document 2 par son coin supérieur 7 et permettre la manipulation du document 2 par pivotement des feuilles 3 autour du coin 7 enserré du document 2.

A cet effet, la pince 11 comprend une lèvre 12 comprenant une surface d'appui 13 apte à exercer sur le document 2 un effort de serrage pour assurer son maintien sur le dos 4.

Cette surface d'appui 13 est inclinée, ou présente un bord 14 incliné, par rapport au bord 6 du dos 4 lorsque la pince 11 est en position active.

En position active, la surface d'appui 13, ou le bord 14, forme avec le bord 6 du dos 4 un angle a compris entre 30° et 60°, de préférence d'environ 45°.

La pince 11 est monobloc, et est réalisée de préférence dans un matériau rigide, de manière à lui conférer des capacités de serrage pérennes.

Selon un mode de réalisation, la pince 11 est formée d'un profilé de section transversale d'élévation en forme générale de U, réalisé dans un matériau métallique ou plastique.

Par exemple, la pince 11 est réalisée par pliage d'une tôle d'acier ou d'aluminium.

La pince 11 comprend une mâchoire inférieure 15 et une mâchoire supérieure 16 sensiblement parallèles et en regard, étendues sensiblement parallèlement au dos 4, et reliées par une âme 17 qui, lorsque la pince 11 est en position active, est sensiblement longitudinale et parallèle au bord 6 du dos 4.

La lèvre 12 est par exemple formée par un bord libre oblique 18 de la mâchoire supérieure 16, recourbé vers l'intérieur de la pince 11, et formant avec l'âme 17 un angle β compris entre 30° et 60°, de préférence d'environ 45°, de sorte que α et β ont sensiblement la même valeur.

La mâchoire supérieure 16 a sensiblement, dans le plan du dos 4, la forme d'un triangle rectangle dont l'hypoténuse est formée par le bord libre 18 de la mâchoire 16.

Dans un plan de coupe d'élévation transversale, la lèvre 12 est sensiblement en forme de V à pointe aplatie.

Selon une variante de réalisation non représentée, la pince 11 étant réalisée dans un matériau plastique tel que PVC, la lèvre 12 forme une protubérance en saillant de la mâchoire supérieure 16 vers l'intérieur de la pince 11, étendue le long du bord oblique libre 18 de la mâchoire 16 en le jouxtant.

Afin de faciliter le glissement de la pince contre le dos 4 lors de son pivotement, la chemise 1 peut comprendre une languette 19 formant rabat, reliée au dos par le bord 6 de celui-ci et pouvant pivoter par rapport au dos 4 autour du bord 6, de la même manière que la couverture 5.

La languette 19 a sensiblement la même forme et les mêmes dimensions que la mâchoire supérieure 16 de la pince 11, de sorte que lorsque la languette 19 est repliée sur le dos 4, elle couvre son coin 8.

Lorsque le document 2 est positionné sur le dos 4, la languette 19 coopère avec et recouvre le coin 7 du document 2, de sorte que, lorsque la pince 11 est en position active, la languette 19 est interposée entre la mâchoire supérieure 16 et le document 2.

Outre qu'elle facilite le glissement de la pince 11, la languette 19 protège le document 2 pendant et après la mise en position active de pince 11, en répartissant l'effort de serrage transmis aux feuilles 3 par la surface d'appui 13.

Afin de maintenir fermement les feuilles 3 sur le dos 4, la distance séparant la surface d'appui 13 de la mâchoire inférieure 15 est inférieure, de fabrication, à l'épaisseur cumulée de la languette 19 et du dos 4.

Par ailleurs, afin de faciliter la manipulation de la pince 11, et de permettre son écartement maximum du dos 4 en position inactive afin de libérer totalement le document 2, l'axe R de rotation de la pince est excentré par rapport à la pince 11.

Selon un mode de réalisation illustré sur les figures, l'axe R est excentré vers le bas de la pince 11, de sorte que la pince 11 forme levier par rapport à son axe R, et passe de sa position active à sa position inactive en pivotant dans le sens anti-horaire.

Selon une variante non représentée, l'axe de rotation R peut être excentré vers le haut, de sorte que la pince 11 passe de sa position active à sa position inactive en pivotant dans le sens horaire.

Pour associer de manière temporaire le document 2 à la chemise 1, on procède comme suit.

La pince 11 étant dans sa position inactive et la languette 19 étant en position ouverte, on positionne le document 2 sur le dos 4 pour que leurs coins respectifs 7, 8 coïncident.

On replie la languette 19 sur le coin 7 du document 2, et on fait pivoter la pince 11 pour la mettre en position active, le coin 7 étant enserré entre le dos 4 et la languette 19, en étant pincée par les mâchoires 16, 17.

Le document 2 n'étant maintenu sur le dos 4 que par son coin 7, il est aisé de le feuilleter en faisant pivoter les feuilles 3 en diagonale, depuis le bas vers le haut et à la fois latéralement depuis la droite vers la gauche autour du coin 7.

De la sorte, les feuilles 3 écartées du dos 4 n'ont pas tendance à revenir dans leur position initiale, puisque seulement maintenues par leur coin 7.

Par ailleurs, la disposition de la pince 11 et de la languette 19 dans un coin du dos 4 de la chemise 1, permet de n'encombrer sur le document 2 qu'un espace réduit, ce qui facilite la lecture et l'écriture éventuelle.

En outre, afin de permettre la manipulation de la pince 11 malgré la présence de la couverture 5, une encoche 20 est pratiquée dans un coin haut 21 de la couverture 5 situé en regard du coin haut 8 du dos 4 et en regard de la pince 11, cette encoche 20 jouxtant le bord 6.

L'encoche 20 est de dimensions supérieures à la pince 11, par exemple de forme sensiblement complémentaire de la pince 11, de sorte à permettre l'ouverture et le rabattement de la couverture 5 sur le dos 4 quelle que soit la position de la pince 11.

Lorsque la couverture 5 est rabattue, la pince 11 étant en position active, l'encoche entoure la pince 11.

Afin de faciliter la fabrication de la chemise, la languette 19 est par exemple réalisée par découpe de l'encoche 20, les formes de la languette 19 et de l'encoche 20 étant complémentaires.

En effectuant cette découpe, et en repliant sur le dos 4 la languette 19 ainsi formée, on libère en effet dans la couverture 5 un espace libre qui constitue l'encoche 20.

Eventuellement, on peut par la suite effectuer des découpes supplémentaires pour mieux adapter, si nécessaire, la forme de l'encoche 20 et de la languette 19 à la forme de la pince 11.

De plus, selon une variante de réalisation illustrée sur la figure 6, la pince 11 présente une fente 25 pratiquée dans l'âme 17. Cette fente 25 est destinée à permettre le pivotement de la pince 11 vers sa position inactive sans que le bord 6 du dos 4 de la chemise 1 ne subisse de dommages.

Cette fente 25 s'étend sensiblement longitudinalement, lorsque la pince 11 est en position active, depuis le bas de l'âme 17 et vers le haut de l'âme 17, sur une longueur de quelques millimètres, par exemple 8 mm.

D'autre part, la fente 25 s'étend depuis la mâchoire inférieure 15 jusqu'à mi-distance entre la mâchoire inférieure 15 et la mâchoire supérieure 16.

Ainsi, lorsque la couverture 5 est en position ouverte et lorsque la pince 11 est en position inactive, l'âme 17 ne vient pas en butée sur le bord 6 du dos 4 de la chemise 1.

En effet, une partie du dos 4 située à proximité du bord 6 vient se loger dans la fente 25. Il n'y a donc pas de risque d'endommager le dos 4 par la pince 11, lorsque la pince 11 est en position inactive.

Par ailleurs, la fixation de la pince 11 sur le dos 4 peut être réalisée au moyen d'un rivet 22 traversant à la fois la pince 11 et le dos 4.

Par exemple, la mâchoire inférieure 15 est de dimension supérieure à la mâchoire supérieure 16, de sorte à présenter une partie d'extrémité 23 libre du côté de l'âme 17, à proximité du bord 6, cette partie d'extrémité s'étendant longitudinalement au-delà de la mâchoire supérieure 16.

Dans cette partie d'extrémité 23 est pratiqué par exemple un trou traversant 24 pour permettre le passage du rivet 22 lors de l'association de la pince 11 au dos 4.

## Revendications

1. Support de présentation d'un document (2) constitué d'une ou d'une pluralité de feuilles (3), ce support comprenant :
- un dos (4) destiné à recevoir le dit document (2) ; et
- une pince (11) associée à demeure au dit dos (4) au voisinage d'un bord (6) de celui-ci, la pince (11) étant montée pivotante autour d'un axe de rotation (R), et glissante par rapport au dos (4), entre une position dite inactive dans laquelle elle est écartée du dos (4), et une position active dans laquelle elle le recouvre au moins partiellement pour enserrer le document (2) et le maintenir sur le dos (4),
le dit support de présentation étant **caractérisé en ce que** la dite pince (11) est localisée à proximité d'un coin (8) du dos (4) pour enserrer le document (2) par un coin (7) de celui-ci et permettre la manipulation du document (2) par pivotement des feuilles (3) autour du coin (7) enserré du document (2).

2. Support de présentation selon la revendication 1, **caractérisé en ce que** la pince (11) comprend une surface d'appui (13) apte à exercer sur le document (2) un effort de serrage, cette surface d'appui (13) étant inclinée et/ou présentant un bord (14) incliné par rapport au bord (6) du dos (4) du support lorsque la pince (11) est en position active.

3. Support de présentation selon la revendication 2, **caractérisé en ce que** la dite pince (11) est formée d'un profilé de section en forme générale de U, réalisé dans un matériau métallique ou plastique, et comprenant une mâchoire inférieure (15) et une mâchoire supérieure (16), reliées par une âme (17) sensiblement parallèle au bord (6) du dos (4) en position active, la mâchoire supérieure (16) comportant en regard de la mâchoire inférieure (15) une lèvre (12) comprenant la dite surface d'appui (13), cette lèvre (12) étant inclinée par rapport à l'âme (17).

4. Support de présentation selon la revendication 3, **caractérisé en ce que** la mâchoire supérieure (16) présenté une partie recourbée vers l'intérieur de la pince (11), et formant la dite lèvre (12).

5. Support de présentation selon la revendication 3 ou la revendication 4, **caractérisé en ce que** la lèvre (12) forme avec l'âme (17) un angle compris entre 30 degrés et 60 degrés.

6. Support de présentation selon la revendication 5, **caractérisé en ce que** la lèvre (12) forme avec l'âme (17) un angle d'environ 45 degrés.

7. Support de présentation selon l'une des revendications 2 à 6, **caractérisé en ce que** la pince (11) présente une fente (25) pratiquée dans l'âme (17), la dite fente (25) étant telle que, lorsque la pince (11) est en position inactive, une partie du dos (4) vient se loger dans la dite fente (25).

8. Support de présentation selon l'une des revendications précédentes, **caractérisé en ce qu'**il comprend une languette (19) formant rabat, reliée au dos (4) par le bord (6) de celui-ci et pouvant pivoter par rapport au dos (4) autour du bord (6), la dite languette (19) étant apte coopérer avec le coin (7) du document (2) pour être interposée entre la pince (11) et le dit document (2) lorsque la pince (11) est en position active.

9. Support de présentation selon l'une des revendications précédentes, **caractérisé en ce que** la pince (11) forme levier par rapport à son axe de rotation (R), celui-ci étant excentré vers le bas par rapport à la pince (11), de sorte que le pivotement de la pince (11) depuis sa position active vers sa position inactive est effectué dans le sens anti-horaire.

10. Chemise de présentation d'un document (2) constitué d'une ou d'une pluralité de feuilles (3), la dite chemise (1) étant **caractérisée en ce qu'**elle comprend un support de présentation selon l'une des revendications 1 à 9, et une couverture (5).

11. Chemise de présentation selon la revendication 10, **caractérisée en ce que** la couverture (5) est reliée au dos (4) et séparée de lui par une pliure (6), la dite couverture (5) étant mobile par rapport au dos (4) et pouvant prendre une position dite rabattue dans laquelle elle forme avec le dos (4) un angle sensiblement nul pour recouvrir sensiblement le document (2), et une position dite ouverte dans laquelle elle forme avec le dos (4) un angle sensiblement plat pour libérer l'accès au document (2).

12. Chemise de présentation selon la revendication 11, **caractérisée en ce que** la couverture (5) comprend une encoche (20) située dans un coin (21) de la couverture (5) au voisinage de la pliure (6), en regard de la pince (11), cette encoche (20) étant de forme sensiblement complémentaire de la pince (11), de sorte à permettre l'ouverture de la couverture (5) quelle que soit la position de la pince (11).

13. Chemise de présentation selon la revendication 12, **caractérisée en ce qu'**elle comprend une languette (19) formant rabat, reliée au dos (4) par le bord de celui-ci, la dite languette (19) étant apte coopérer avec le coin (7) du document (2) pour être interposée entre la pince (11) et le dit document (2) lorsque la pince (11) est en position active, la dite languette (19) étant de forme sensiblement complémentaire de l'encoche (20) pratiquée dans la couverture (5), cette languette (19) étant obtenue par la découpe de cette encoche (20) dans la couverture (5).

14. Ensemble de présentation d'un document (2) constitué d'une ou d'une pluralité de feuilles (3), comprenant le dit document (2), ainsi qu'un support de présentation selon l'une des revendications 1 à 9 ou une chemise (1) de présentation selon l'une des revendications 10 à 13.

## Patentansprüche

1. Aus einem Blatt oder einer Vielzahl von Blättern (3) gebildeter Präsentationsträger eines Dokuments (2), umfassend:
- einen zur Aufnahme des genannten Dokuments (2) bestimmten Rücken (4); und
- eine dauerhaft dem Rücken (4) neben einem Rand (6) desselben zugeordnete Klemme (11), wobei die Klemme (11) schwenkbar um eine Rotationsachse (R) und im Verhältnis zum Rücken (4) zwischen einer so genannten inaktiven Position, in der sie vom Rücken (4) beabstandet ist, und einer aktiven Position, in der sie sie wenigstens teilweise abdeckt, um das Dokument (2) einzuklemmen und es auf dem Rücken (4) festzuhalten, gleitend angebracht ist,
wobei der genannte Präsentationsträger **dadurch gekennzeichnet ist, dass** die genannte Klemme (11) in der Nähe einer Ecke (8) des Rückens (4) lokalisiert ist, um das Dokument (2) durch eine Ecke (7) desselben einzuklemmen und die Handhabung des Dokuments (2) durch Schwenken der Blätter (3) um eine eingeklemmte Ecke (7) des Dokuments (2) zu erlauben.

2. Präsentationsträger gemäß Anspruch 1, **dadurch gekennzeichnet, dass** die Klemme (11) eine zur Ausübung einer Klemmkraft auf das Dokument (2) geeignete Stützfläche (13) umfasst, wobei diese Stützfläche (13) geneigt ist und / oder einen im Verhältnis zum Rand (6) des Rückens (4) des Trägers geneigten Rand (14) aufweist, wenn die Klemme (11) in aktiver Position ist.

3. Präsentationsträger gemäß Anspruch 2, **dadurch gekennzeichnet, dass** die genannte Klemme (11) aus einem aus einem Metall- oder Plastikmaterial realisierten und eine untere Backe (15) und eine obere Backe (16), die durch einen Kern (17) deutlich parallel zum Rand (6) des Rückens (4) in aktiver Position verbunden sind, umfassendes Profil mit einem Querschnitt in allgemeiner U-Form gebildet wird, wobei die obere Backe (16) gegenüber dem unteren Kern (15) eine Fase (12) mit der genannten Stützfläche (13) umfasst, wobei diese Fase (12) im Verhältnis zum Kern (17) geneigt ist.

4. Präsentationsträger gemäß Anspruch 3, **dadurch gekennzeichnet, dass** die obere Backe (16) einen zur Innenseite der Klemme (11) und die genannte Fase (12) bildenden gebogenen Teil aufweist.

5. Präsentationsträger gemäß Anspruch 3 oder Anspruch 4, **dadurch gekennzeichnet, dass** die Fase (12) mit dem Kern (17) einen zwischen 30 Grad und 60 Grad umfassenden Winkel bildet.

6. Präsentationsträger gemäß Anspruch 5, **dadurch gekennzeichnet, dass** die Fase (12) mit dem Kern (17) einen Winkel von ungefähr 45 Grad bildet.

7. Präsentationsträger gemäß Anspruch 2 bis 6, **dadurch gekennzeichnet, dass** die Klemme (11) einen im Kern (17) praktizierten Schlitz (25) aufweist, wobei der genannte Schlitz (25) derart ist, dass, wenn die Klemme (11) in inaktiver Position ist, ein Teil des Rückens (4) in den genannten Schlitz (25) eintritt.

8. Präsentationsträger gemäß einem der vorherigen Ansprüche, **dadurch gekennzeichnet, dass** er ein mit dem Rücken (4) durch den Rand (6) desselben verbundenes, einen Umschlag bildendes Anhängsel (19) umfasst, das im Verhältnis zum Rücken (4) um den Rand (6) schwingen kann, wobei das genannte Anhängsel (19) zum Zusammenwirken mit der Ecke (7) des Dokuments (2) geeignet ist, um zwischen der Klemme (11) und dem genannten Dokument (2) zwischengeschaltet zu werden, wenn die Klemme (11) in aktiver Position ist.

9. Präsentationsträger gemäß einem der vorherigen Ansprüche, **dadurch gekennzeichnet, dass** die Klemme (11) im Verhältnis zu ihrer Rotationsachse (R) einen Hebel bildet, wobei dieser nach unten im Verhältnis zur Klemme (11) derart aus dem Zentrum gebracht ist, dass das Schwenken der Klemme (11) ausgehend von ihrer aktiven Position zu ihrer inaktiven Position gegen den Uhrzeigersinn erfolgt.

10. Präsentationshülle eines aus einem Blatt (3) oder einer Vielzahl von Blättern gebildeten Dokuments (2), wobei die genannte Hülle (1) **dadurch gekennzeichnet ist, dass** sie einen Präsentationsträger gemäß Anspruch 1 bis 9, und eine Decke (5) umfasst.

11. Präsentationshülle gemäß Anspruch 10, **dadurch gekennzeichnet, dass** die Decke (5) mit dem Rücken (4) verbunden und von ihm durch eine Faltung (6) getrennt ist, wobei die genannte Decke (5) im Verhältnis zum Rücken (4) mobil ist und eine so genannte umgeschlagene Position einnehmen kann, in der sie mit dem Rücken (4) einen Winkel von deutlich gleich Null einnimmt, um das Dokument (2) deutlich abzudecken, und eine so genannte offene Position, in der sie mit dem Rücken (4) einen deutlich flachen Winkel bildet, um den Zugang zum Dokument (2) freizugeben:

12. Präsentationshülle gemäß Anspruch 11, **dadurch gekennzeichnet, dass** die Decke (5) eine sich in einer Ecke (21) der Decke (5) in der Nähe der Faltung (6) befindende rechteckige Aussparung (20) gegenüber der Klemme (11) umfasst, wobei diese rechteckige Aussparung (20) eine deutlich komplementäre Form der Klemme (11) derart aufweist, dass die Öffnung (5) der Decke (5) unabhängig von der Position der Klemme (11) ermöglicht wird.

13. Präsentationshülle gemäß Anspruch 12, **dadurch gekennzeichnet, dass** sie ein einen Umschlag bildendes, mit dem Rücken (4) durch den Rand desselben verbundenes Anhängsel (19) umfasst, wobei das genannte Anhängsel (19) geeignet ist, mit der Ecke (7) des Dokuments (2) zusammenzuwirken, um zwischen der Klemme (11) und dem genannten Dokument (2) zwischengeschaltet zu werden, wenn die Klemme (11) in aktiver Position ist, wobei das genannte Anhängsel (19) eine deutlich komplementäre Form--der in die Decke (5) praktizierten rechteckigen Aussparung (20) hat, wobei dieses Anhängsel (19) durch das Ausschneiden dieser rechteckigen Aussparung (20) aus der Decke (5) erhalten wird.

14. Präsentationsstruktur eines aus einem Blatt oder einer Vielzahl von Blättern (3) gebildeten Dokuments (2) mit dem genannten Dokument (2) sowie einem Präsentationsträger gemäß Anspruch 1 bis 9 oder einer Präsentationshülle (1) gemäß Anspruch 10 bis 13.

## Claims

1. A presentation support for a document (2) consisting of one or a plurality of sheets (3), this support comprising:
- a back (4) intended to receive the said document (2); and
- a clamp (11) permanently associated with the said back (4) close to one edge (6) thereof, the clamp (11) being mounted so as to pivot about an axis of rotation (R), and sliding with respect to the back (4), between a so-called inactive position in which it is separate from the back (4), and an active position in which it at least partially covers it in order to grip the document (2) and to hold it on the back (4),
the said presentation support being **characterised in that** the said clamp (11) is located close to a corner (8) of the back (4) in order to grip the document (2) by a corner (7) thereof and allow the manipulation of the document (2) by pivoting of the sheets (3) about the gripped corner (7) of the document (2).

2. A presentation support according to Claim 1, **characterised in that** the clamp (11) comprises a support surface (13) able to exert a clamping force on the document (2), this support surface (13) being inclined and/or having an edge (14) inclined with respect to the edge (6) of the back (4) of the support when the clamp (11) is in the active position.

3. A presentation support according to Claim 2, **characterised in that** the said clamp (11) is formed by a profile with a cross-section in the general shape of a U, produced from a metallic or plastics material and comprising a bottom jaw (15) and a top jaw (16), connected by a web (17) substantially parallel to the edge (6) of the back (4) in the active position, the top jaw (16) comprising, opposite the bottom jaw (15), a lip (12) comprising the said support surface (13), this lip (12) being inclined with respect to the core (17).

4. A presentation support according to Claim 3, **characterised in that** the top jaw (16) has a part curved towards the inside of the clamp (11) and forming the said lip (12).

5. A presentation support according to Claim 3 or Claim 4, **characterised in that** the lip (12) forms with the web (17) an angle of between 30 degrees and 60 degrees.

6. A presentation support according to Claim 5, **characterised in that** the lip (12) forms with the web (17) an angle of approximately 45 degrees.

7. A presentation support according to one of Claims 2 to 6, **characterised in that** the clamp (11) has a slot (25) formed in the web (17), the said slot (25) being such that, when the clamp (11) is in the inactive position, part of the back (4) comes to be housed in the said slot (25).

8. A presentation support according to one of the preceding claims, **characterised in that** it comprises a tongue (19) forming a flap, connected to the back (4) by the edge (6) thereof and able to pivot with respect to the back (4) about the edge (6), the said tongue (19) being able to cooperate with the corner (7) of the document (2) in order to be interposed between the clamp (11) and the said document (2) when the clamp (11) is in the active position.

9. A presentation support according to one of the preceding claims, **characterised in that** the clamp (11) forms a lever with respect to its axis of rotation (R), the latter being off-centred downwards with respect to the clamp (11) so that the pivoting of the clamp (11) from its active position to its inactive position is performed in the anti-clockwise direction.

10. A presentation folder for a document (2) consisting of one or a plurality of sheets (3), the said folder (1) being **characterised in that** it comprises a presentation support according to one of Claims 1 to 9 and a cover (5).

11. A presentation folder according to Claim 10, **characterised in that** the cover (5) is connected to the back (4) and separated from it by a fold (6), the said cover (5) being able to move with respect to the back (4) and being able to adopt a so-called folded position in which it forms a substantially zero angle with the back (4) in order to substantially cover the document (2), and a so-called open position in which it forms a substantially flat angle with the back (4) in order to leave clear access to the document.

12. A presentation folder according to Claim 11, **characterised in that** the cover (5) comprises a recess (20) situated in one corner (21) of the cover (5) close to the fold (6), opposite the clamp (11), this recess (20) having a shape substantially complementary to the clamp (11), so as to allow opening of the cover (5) whatever the position of the clamp (11).

13. A presentation folder according to Claim 12, **characterised in that** it comprises a tongue (19) forming a flap, connected to the back (4) by the edge thereof, the said tongue (19) being able to cooperate with the corner (7) of the document (2) in order to be interposed between the clamp (11) and the said document (2) when the clamp (11) is in the active position, the said tongue (19) having a shape substantially complementary to the recess (20) formed in the cover (5), this tongue (19) being obtained by cutting this recess (20) in the cover (5).

14. A presentation set for a document (2) consisting of one or a plurality of sheets (3), comprising the said document (2), as well as a presentation support according to one of Claims 1 to 9 or a presentation folder (1) according to one of Claims 10 to 13.
